# EUROPÄISCHE PATENTSCHRIFT

(11) **EP 3 790 414 B1**
(45) Veröffentlichungstag und Bekanntmachung des Hinweises auf die Patenterteilung: **13.09.2023**
(21) Anmeldenummer: 19712719.4
(22) Anmeldetag: 15.03.2019
(51) Int. Cl.: A24C 5/01, A24D 3/02, A24D 1/20, A24F 40/465

(54) **VERFAHREN UND EINRICHTUNG ZUM HERSTELLEN VON STABFÖRMIGEN PRODUKTEN DER TABAK VERARBEITENDEN INDUSTRIE**
METHOD AND DEVICE FOR PRODUCING ROD-LIKE PRODUCTS OF THE TOBACCO PROCESSING INDUSTRY
PROCÉDÉ ET DISPOSITIF POUR FABRIQUER DES PRODUITS EN FORME DE TIGES ISSUS DE L'INDUSTRIE DU TABAC

(30) Priorität: 15.06.2018 DE 102018114404; 12.12.2018 DE 102018127925
(43) Veröffentlichungstag der Anmeldung: 17.03.2021
(73) Patentinhaber: Körber Technologies GmbH, 21033 Hamburg (DE)
(72) Erfinder: BECKER, Steffen, 21465 Wentorf (DE)
(74) Vertreter: Seemann & Partner Patentanwälte mbB
(86) Internationale Anmeldenummer: PCT/EP2019/056555
(87) Internationale Veröffentlichungsnummer: WO 2019/238285

(56) Entgegenhaltungen:
- WO-A1-2016/184930
- DE-A1- 2 322 162
- DE-B- 1 109 582
- US-A- 3 354 887
- US-A1- 2016 073 684
- PRIOR ART JOURNAL, Bd. 06, 2017, Seiten 59-60, XP009513875, in der Anmeldung erwähnt

## Beschreibung

Die Erfindung betrifft ein Verfahren zum Herstellen von stabförmigen Produkten der Tabak verarbeitenden Industrie, insbesondere von Segmenten für Heat-not-Burn Produkte oder von Filtersegmenten.

Weiterhin betrifft die Erfindung eine Einrichtung zur Herstellung von stabförmigen Produkten der Tabak verarbeitenden Industrie, insbesondere von Segmenten für Heat-not-Burn Produkte oder von Filtersegmenten.

Außerdem betrifft die Erfindung eine Maschine der Tabak verarbeitenden Industrie zur Herstellung von stabförmigen Produkten der Tabak verarbeitenden Industrie.

Im Stand der Technik ist bekannt, dass einige der in der Tabak verarbeitenden Industrie hergestellten stabförmigen Produkte Metalldrähte beinhalten. Zu diesen stabförmigen Produkten zählen unter anderem Heat-not-Burn Segmente, bei denen zum Beispiel mittels der Metalldrähte der Tabak erhitzt wird. Auch bei der Herstellung bestimmter Filtersegmente finden solche Metalldrähte Anwendung.

Derartige stabförmige Produkte können nach dem Einbringen der Metalldrähte in die Produkte nicht mehr mit Schneidvorrichtungen geschnitten werden, da die dafür verwendeten Schneidvorrichtungen durch das Schneiden der Produkte stumpf werden würden.

Ein Verfahren zum Herstellen von stabförmigen Produkten der Tabak verarbeitenden Industrie mit einem eingebrachten Metalldraht ist auf den Seiten 59, 60 der Zeitschrift "Prior Art Journal", Jahrgang 2017, Nr. 06, gezeigt.

DE 11 09 582 B zeigt eine Maschine zum Herstellen von Zigaretten. Jeweils ein Filtersegment N wird sowohl von links als auch von rechts in vorher eingebrachte Aussparungen eines Tabakstocks einer Zigarette eingebracht.

US 3 354 887 A zeigt die Bearbeitung von Doppelfiltern durch Komprimierung eines Granulatmaterials. Anschließend werden die Doppelfilter mittig geschnitten.

Die Aufgabe der Erfindung besteht darin, ein Verfahren und eine Einrichtung zum Herstellen von stabförmigen Produkten der Tabak verarbeitenden Industrie und eine Maschine der Tabak verarbeitenden Industrie bereitzustellen, durch die das Einbringen von längserstreckten Einschubkörpern in stabförmige Segmente der Tabak verarbeitenden Industrie verbessert wird.

Diese Aufgabe wird gelöst durch ein Verfahren zum Herstellen von stabförmigen Produkten der Tabak verarbeitenden Industrie, nämlich von Segmenten für Heat-not-Burn Produkte oder von Filtersegmenten, wobei durch eine erste Stirnseite eines stabförmigen Segments ein erster längserstreckter Einschubkörper und durch eine zweite Stirnseite des stabförmigen Segments ein zweiter längserstreckter Einschubkörper in das stabförmige Segment eingebracht, nämlich eingeschoben, werden, wobei der erste längserstreckte Einschubkörper und der zweite längserstreckte Einschubkörper so in dem stabförmigen Segment angeordnet werden oder sind, dass die einander zugewandten Vorderseiten der längserstreckten Einschubkörper voneinander in längsaxialer Richtung beabstandet sind, wobei das stabförmige Segment nach dem Einbringen der längserstreckten Einschubkörper zwischen den Vorderseiten der längserstreckten Einschubkörper durchschnitten wird.

Vorteilhaft wird durch das erfindungsgemäße Verfahren das Herstellen der stabförmigen Produkte der Tabak verarbeitenden Industrie beschleunigt, indem in jedes stabförmige Segment zwei längserstreckte Einschubkörper eingebracht werden.

Insbesondere weist das stabförmige Segment eine doppelte Gebrauchslänge auf. Mit anderen Worten ist das stabförmige Segment doppelt so lang wie die Endprodukte, also beispielsweise die Filtersegmente oder die Segmente für Heat-not-Burn Produkte. Aus einem einzelnen stabförmigen Segment werden nachfolgend zwei stabförmige Produkte hergestellt.

Vorzugsweise wird das stabförmige Segment queraxial gefördert, während der erste längserstreckte Einschubkörper in das stabförmige Segment eingebracht wird und/oder während der zweite längserstreckte Einschubkörper in das stabförmige Segment eingebracht wird.

Durch das Einbringen der längserstreckten Einschubkörper in das stabförmige Segment während der Förderung des stabförmigen Segments wird vorteilhaft ein kontinuierlicher Herstellungsprozess realisiert. Das Einbringen der längserstreckten Einschubkörper während der Förderung des stabförmigen Segments wird dadurch ermöglicht, dass die längserstreckten Einschubkörper durch die Stirnseiten des stabförmigen Segments und somit aus einer zu der Förderrichtung des stabförmigen Segments orthogonalen Richtung in das stabförmige Segment eingebracht werden.

Weiterhin werden zum Einbringen des ersten längserstreckten Einschubkörpers in das stabförmige Segment der erste längserstreckte Einschubkörper und das stabförmige Segment in längsaxialer Richtung relativ zueinander bewegt und/oder zum Einbringen des zweiten längserstreckten Einschubkörpers in das stabförmige Segment der zweite längserstreckte Einschubkörper und das stabförmige Segment in längsaxialer Richtung relativ zueinander bewegt.

Die längsaxiale Richtung bezieht sich auf das stabförmige Segment. Insbesondere ist die Längsachse des stabförmigen Segments während des Einbringens der längserstreckten Einschubkörper in das stabförmige Segment parallel oder identisch zur Längsachse der längserstreckten Einschubkörper. Durch die Relativbewegung wird ein schnelles und zuverlässiges Einbringen der längserstreckten Einschubkörper in das stabförmige Segment erreicht. Für die Umsetzung der Relativbewegung sind unterschiedliche Ausführungsformen des Verfahrens vorgesehen.

Gemäß einer ersten Ausführungsform wird zum Einbringen des ersten längserstreckten Einschubkörpers in das stabförmige Segment der erste längserstreckte Einschubkörper in das stabförmige Segment eingeschoben, während das stabförmige Segment in längsaxialer Richtung ortsfest gehalten wird und/oder wird zum Einbringen des zweiten längserstreckten Einschubkörpers in das stabförmige Segment der zweite längserstreckte Einschubkörper in das stabförmige Segment eingeschoben, während das stabförmige Segment in längsaxialer Richtung ortsfest gehalten wird.

Gemäß einer zweiten Ausführungsform wird zum Einbringen des ersten längserstreckten Einschubkörpers in das stabförmige Segment das stabförmige Segment über den ersten längserstreckten Einschubkörper geschoben, während der erste längserstreckte Einschubkörper in längsaxialer Richtung ortsfest gehalten wird und/oder wird zum Einbringen des zweiten längserstreckten Einschubkörpers in das stabförmige Segment das stabförmige Segment über den zweiten längserstreckten Einschubkörper geschoben, während der zweite längserstreckte Einschubkörper in längsaxialer Richtung ortsfest gehalten wird.

Gemäß einer dritten Ausführungsform wird zum Einbringen des ersten längserstreckten Einschubkörpers in das stabförmige Segment das stabförmige Segment und der erste längserstreckte Einschubkörper jeweils aufeinander zu bewegt und/oder werden zum Einbringen des zweiten längserstreckten Einschubkörpers in das stabförmige Segment das stabförmige Segment und der zweite längserstreckte Einschubkörper jeweils aufeinander zu bewegt.

Bei diesen Ausführungsformen werden durch eine entsprechende Bewegung des stabförmigen Segments und/oder der längserstreckten Einschubkörper die längserstreckten Einschubkörper in das stabförmige Segment eingebracht. Dies stellt eine einfache und zuverlässige Methode zum Einbringen der längserstreckten Einschubkörper dar.

Der erste längserstreckte Einschubkörper und der zweite längserstreckte Einschubkörper werden entweder gleichzeitig in das stabförmige Segment eingebracht oder die längserstreckten Einschubkörper werden sequentiell in das stabförmige Segment eingebracht.

Das gleichzeitige Einbringen der längserstreckten Einschubkörper ermöglicht es, das Einbringen der Einschubkörper in einem einzelnen Prozessschritt durchzuführen. Werden die längserstreckten Einschubkörper hingegen sequentiell eingebracht, ist es möglich, durch das Vorsehen einer Begrenzungswand oder eines seitlichen Anschlags das stabförmige Segment ortsfest in der jeweiligen Aufnahmemulde zu halten oder zu fixieren, während die längserstreckten Einschubkörper eingeschoben werden. Auf diese Weise wird das Einbringen der längserstreckten Einschubkörper in das stabförmige Segment erleichtert. Alternativ werden durch eine derartige Begrenzungswand oder einen derartigen seitlichen Anschlag die längserstreckten Einschubkörper ortsfest in der jeweiligen Aufnahmemulde gehalten oder fixiert, während das stabförmige Segment über die längserstreckten Einschubkörper geschoben wird.

Vorzugsweise wird das stabförmige Segment nach dem Einbringen des ersten längserstreckten Einschubkörpers und vor dem Einbringen des zweiten längserstreckten Einschubkörpers, insbesondere in Richtung der ersten Stirnseite und/oder insbesondere um mindestens die Länge des zweiten längserstreckten Einschubkörpers, längsaxial verschoben.

Durch das längsaxiale Verschieben des stabförmigen Segments wird vorteilhaft der für das Verfahren benötigte Platzbedarf in den Aufnahmemulden in längsaxialer Richtung des stabförmigen Segmentes auf die Summe der Längen des stabförmigen Segments und eines der längserstreckten Einschubkörper begrenzt.

Bevorzugt sind der erste längserstreckte Einschubkörper und/oder der zweite längserstreckte Einschubkörper aus einem härteren Material, insbesondere aus Metall, als das stabförmige Segment hergestellt.

Das Einbringen von längserstreckten Einschubkörpern aus Metall ist insbesondere für Segmente für Heat-not-Burn Produkte der Tabak verarbeitenden Industrie vorgesehen. Dabei wird insbesondere die elektrische Leitfähigkeit und/oder die Wärmeleitfähigkeit des Metalls ausgenutzt, um das Tabakmaterial des Heat-not-Burn Produkts zu erwärmen.

Weiterhin werden oder sind der erste längserstreckte Einschubkörper und der zweite längserstreckte Einschubkörper so in dem stabförmigen Segment angeordnet, dass die einander zugewandten Vorderseiten der längserstreckten Einschubkörper im stabförmigen Segment voneinander in längsaxialer Richtung beabstandet sind.

Die längserstreckten Einschubkörper sind insbesondere jeweils kürzer als die Hälfte der Länge des stabförmigen Segments. Durch das Vorsehen eines Abstands zwischen den einander zugewandten Vorderseiten der längserstreckten Einschubkörper im stabförmigen Segment wird vorteilhaft erreicht, dass die längserstreckten Einschubkörper unter Berücksichtigung der Längentoleranzen beim Einbringen in das stabförmige Segment nicht aufeinander stoßen.

Das stabförmige Segment wird nach dem Einbringen der längserstreckten Einschubkörper, vorzugsweise mittig, zwischen den Vorderseiten der längserstreckten Einschubkörper durchschnitten.

Vorteilhaft wird dadurch sichergestellt, dass nach dem Einbringen der längserstreckten Einschubkörper nur das stabförmige Segment mittig geschnitten wird. Die längserstreckten Einschubkörper werden demgegenüber nach dem Einbringen der längserstreckten Einschubkörper in das stabförmige Segment nicht geschnitten, da der Schnitt durch das stabförmige Segment zwischen den voneinander beabstandeten Vorderseiten der längserstreckten Einschubkörper verläuft. Dies ist insbesondere dann vorteilhaft, wenn die längserstreckten Einschubkörper aus einem härteren Material als das stabförmige Segment hergestellt sind, da auf diese Weise ein Abstumpfen der verwendeten Schneidevorrichtung vermieden wird.

Vorzugsweise werden der erste längserstreckte Einschubkörper und der zweite längserstreckte Einschubkörper jeweils auf eine im Wesentlichen gleiche Länge geschnitten, bevor die längserstreckten Einschubkörper in das stabförmige Segment eingebracht werden.

Die längserstreckten Einschubkörper werden insbesondere mit Schneidevorrichtungen geschnitten, die auf das Schneiden der, insbesondere aus Metall hergestellten, längserstreckten Einschubkörper ausgelegt sind. Durch das Schneiden der längserstreckten Einschubkörper auf eine im Wesentlichen gleiche Länge wird erreicht, dass auch die fertigen stabförmigen Produkte der Tabak verarbeitenden Industrie jeweils längserstreckte Einschubkörper der gleiche Länge aufweisen.

Weiterhin vorzugsweise weisen der erste längserstreckte Einschubkörper und/oder der zweite längserstreckte Einschubkörper entlang ihren Längsrichtungen eine im Wesentlichen gleichbleibende Querschnittsform auf, wobei insbesondere die Querschnittsform X-förmig oder Y-förmig oder sternförmig oder ringförmig ist.

Die Querschnittsform wird vorteilhaft so gewählt, dass die Einschubkörper eine möglichst große Oberfläche aufweisen. Dies ist von Vorteil, wenn die Einschubkörper als Wärmeleiter ausgebildet sind, mittels der die stabförmigen Produkte erhitzt werden. Der Durchmesser der Querschnittsform der längserstreckten Einschubkörper ist insbesondere kleiner als der Durchmesser der stabförmigen Segmente, damit die längserstreckten Einschubkörper vollständig in den stabförmigen Segmenten aufgenommen werden.

Die Querschnittsform des ersten längserstreckten Einschubkörpers und/oder die Querschnittsform des zweiten längserstreckten Einschubkörpers sind bevorzugt hohlraumfrei. Diesem Erfordernis genügen beispielsweise X-förmige, Y-förmige oder entsprechend ausgestaltete sternförmige Querschnittsformen. Dadurch wird vermieden, das Teile der stabförmigen Segmente ausgestochen werden.

Die längserstreckten Einschubkörper weisen jeweils eine Vorderseite und eine Rückseite auf, wobei vorzugsweise die Einschubkörper vor dem Einbringen so ausgerichtet werden, dass jeweils die Vorderseiten in Richtung des stabförmigen Segments ausgerichtet sind.

Vorteilhaft wird durch eine derartige Ausrichtung das Einbringen der längserstreckten Einschubkörper in das stabförmige Segment erleichtert.

Die Vorderseite des ersten längserstreckten Einschubkörpers und/oder die Vorderseite des zweiten längserstreckten Einschubkörpers werden bevorzugt bearbeitet, insbesondere angespitzt, bevor die längserstreckten Einschubkörper in das stabförmige Segment eingebracht werden.

Beim Bearbeiten der Vorderseiten der längserstreckten Einschubkörper werden diese beispielsweise angespitzt, geschliffen, aufgeraut oder mit einem Überzug oder dergleichen versehen. Vorteilhaft wird durch dieses Bearbeiten das Einbringen der längserstreckten Einschubkörper in das stabförmige Segment erleichtert.

Weiterhin werden vorzugsweise die Rückseite des ersten längserstreckten Einschubkörpers und/oder die Rückseite des zweiten längserstreckten Einschubkörpers bearbeitet, insbesondere geschliffen, bevor die längserstreckten Einschubkörper in das stabförmige Segment eingebracht werden.

Die Rückseiten der längserstreckten Einschubkörper werden durch das Bearbeiten, insbesondere Schleifen, entgratet. Auf diese Weise wird eine definierte Fläche bereitgestellt, an der beispielsweise ein Stößel ansetzen kann, und das Verletzungsrisiko der Konsumenten der Produkte minimiert.

Vorzugsweise sind nach dem Einbringen des ersten längserstreckten Einschubkörpers die Rückseite des ersten längserstreckten Einschubkörpers und die erste Stirnseite des stabförmigen Segments bündig und/oder nach dem Einbringen des zweiten längserstreckten Einschubkörpers die Rückseite des zweiten längserstreckten Einschubkörpers und die zweite Stirnseite des stabförmigen Segments bündig.

Auf diese Weise werden stabförmige Produkte mit einer reproduzierbaren Positionierung der eingeschobenen Einschubkörper bereitgestellt.

Die Aufgabe wird außerdem gelöst durch eine Einrichtung zur Herstellung von stabförmigen Produkten der Tabak verarbeitenden Industrie, nämlich von Segmenten für Heat-not-Burn Produkte oder von Filtersegmenten, insbesondere zur Durchführung eines Verfahrens nach einer oder mehrerer der zuvor genannten Ausführungsformen, mit einer Aufnahmemulden für stabförmige Segmente aufweisenden Förderanordnung zur queraxialen Förderung von stabförmigen Segmenten in den Aufnahmemulden entlang eines Förderwegs, wobei in einer Förderebene der stabförmigen Segmente neben dem Förderweg eine erste Zuführung zum Fördern eines ersten längserstreckten Einschubkörpers und eine zweite Zuführung zum Fördern eines zweiten längserstreckten Einschubkörpers in die Aufnahmemulden münden, wobei eine erste entlang der Aufnahmemulden bewegbare oder bewegte Schubvorrichtung zum Einbringen des ersten längserstreckten Einschubkörpers in eine erste Stirnseite der in den Aufnahmemulden geförderten stabförmigen Segmente und eine zweite entlang der Aufnahmemulden bewegbare oder bewegte Schubvorrichtung zum Einbringen des zweiten längserstreckten Einschubkörpers in eine zweite Stirnseite der in den Aufnahmemulden geförderten stabförmigen Segmente vorgesehen sind, wobei die erste Zuführung eine erste Vorderseitenbearbeitungsvorrichtung aufweist, mittels der eine Vorderseite des ersten längserstreckten Einschubkörpers bearbeitbar ist oder bearbeitet wird und/oder die zweite Zuführung eine zweite Vorderseitenbearbeitungsvorrichtung aufweist, mittels der eine Vorderseite des zweiten längserstrecken Einschubkörpers bearbeitbar ist oder bearbeitet wird.

Auf die Einrichtung zur Herstellung von stabförmigen Produkten der Tabak verarbeitenden Industrie treffen gleiche oder ähnliche Vorteile zu, wie sie bereits im Hinblick auf das Verfahren zum Herstellen von stabförmigen Produkten der Tabak verarbeitenden Industrie erörtert wurden.

Vorteilhaft werden durch die erfindungsgemäße Einrichtung in jedes geförderte stabförmige Segment zwei längserstreckte Einschubkörper eingebracht.

Insbesondere ist die Länge der Aufnahmemulden der Förderanordnung wenigstens so groß wie die doppelte Gebrauchslänge der stabförmigen Produkte.

Die Zuführungen für die längserstreckten Einschubkörper münden insbesondere jeweils in Aufnahmemulden, deren Länge wenigstens so groß ist wie die Summe der doppelten Gebrauchslänge der stabförmigen Produkte und der Länge eines der längserstreckten Einschubkörper. Durch die Zuführungen werden die längserstreckten Einschubkörper neben den stabförmigen Segmenten in den Aufnahmemulden angeordnet und anschließend durch die an oder in den Aufnahmemulden angeordneten Schubvorrichtungen in die stabförmigen Segmente eingebracht.

Als Förderweg wird der Weg verstanden, entlang dem die stabförmigen Segmente in der Förderanordnung in queraxialer Richtung gefördert werden.

Die Förderebene ist die Ebene, in der die stabförmigen Segmente gefördert werden. Diese muss nicht notwendigerweise flach sein, sondern kann beispielsweise auch entlang der Oberfläche einer oder mehrerer Fördertrommeln verlaufen.

Bevorzugt sind die erste Schubvorrichtung als Stößel oder als Taumelscheibe ausgebildet und/oder die zweite Schubvorrichtung als Stößel oder als Taumelscheibe ausgebildet.

Wenn die Schubvorrichtungen als Stößel ausgebildet sind, wird durch die Stößel eine Relativbewegung zwischen dem stabförmigen Segment und den längserstreckten Einschubkörpern in längsaxialer Richtung der stabförmigen Segmente realisiert. Alternativ wird diese Relativbewegung durch Taumelscheiben bewirkt.

Vorzugsweise münden die erste Zuführung für die ersten längserstreckten Einschubkörper in einen ersten Zufuhrabschnitt der Aufnahmemulden und die zweite Zuführung für die zweiten längserstreckten Einschubkörper in einen zweiten Zufuhrabschnitt der Aufnahmemulden, wobei insbesondere der erste Zufuhrabschnitt und der zweite Zufuhrabschnitt an unterschiedlichen Enden der Aufnahmemulden angeordnet sind.

Mit anderen Worten sind die Zufuhrabschnitte diejenigen Abschnitte der Aufnahmemulden, in die die Zuführungen münden. Durch die Anordnung der Zufuhrabschnitte an unterschiedlichen Enden der Aufnahmemulden der Förderanordnung wird erreicht, dass der erste längserstreckte Einschubkörper in die erste Stirnseite des stabförmigen Segments und der zweite längserstreckte Einschubkörper in die zweite Stirnseite des stabförmigen Segments auf einfache Weise einführbar ist.

Die Förderanordnung umfasst vorzugsweise eine Aufnahmemulden aufweisende Fördertrommel oder mehrere Aufnahmemulden aufweisende Fördertrommeln.

In den Aufnahmemulden der Förderanordnung oder der Fördertrommeln werden die stabförmigen Segmente insbesondere mittels eines Unterdrucks gehalten. Insbesondere umfassen die erste Zuführung wenigstens eine Fördertrommel und/oder die zweite Zuführung wenigstens eine Fördertrommel.

Durch die Fördertrommeln wird eine raumsparende Ausbildung der Einrichtung und eine hohe Förderrate erreicht.

Bevorzugt sind entlang des Förderwegs in Förderrichtung der stabförmigen Segmente nacheinander die erste Schubvorrichtung und die zweite Schubvorrichtung angeordnet, wobei die erste Zuführung vor oder bei der ersten Schubvorrichtung und die zweite Zuführung vor oder bei der zweiten Schubvorrichtung in die Aufnahmemulden münden.

Insbesondere wird in Förderrichtung der stabförmigen Segmente entlang des Förderwegs zunächst der erste längserstreckte Einschubkörper mittels der ersten Zuführung neben dem geförderten stabförmigen Segment angeordnet und nachfolgend durch die erste Schubvorrichtung in das stabförmige Segment eingebracht. In Förderrichtung nach der ersten Schubvorrichtung mündet die zweite Zuführung und ordnet den zweiten längserstreckten Einschubkörper neben dem geförderten stabförmigen Segment an. Der zweite längserstreckte Einschubkörper wird nachfolgend durch die zweite Schubvorrichtung in das stabförmige Segment eingebracht.

Bevorzugt ist die erste Schubvorrichtung an einer ersten Fördertrommel der Förderanordnung angeordnet und/oder die zweite Schubvorrichtung an einer zweiten Fördertrommel der Förderanordnung angeordnet.

Durch die Anordnung der ersten Schubvorrichtung und der zweiten Schubvorrichtung an unterschiedlichen Fördertrommeln der Förderanordnung wird ein variabler Aufbau der Förderanordnung realisiert, wodurch beispielsweise zwischen der ersten Fördertrommel und der zweiten Fördertrommel eine beliebige Anzahl weiterer Fördertrommeln in den Förderweg der stabförmigen Segmente integrierbar ist. Alternativ sind die erste Schubvorrichtung und die zweite Schubvorrichtung an derselben Fördertrommel angeordnet. Eine solche Anordnung der Schubvorrichtungen ist vorteilhaft, wenn die längserstreckten Einschubkörper gleichzeitig eingebracht werden.

Gemäß einer Ausführungsform ist an dem Förderweg in Förderrichtung der stabförmigen Segmente zwischen der ersten Schubvorrichtung und der zweiten Schubvorrichtung eine dritte Schubvorrichtung zum längsaxialen Verschieben der in den Aufnahmemulden angeordneten stabförmigen Segmente angeordnet.

Die dritte Schubvorrichtung verschiebt die stabförmigen Segmente insbesondere in Richtung der ersten Stirnseite der stabförmigen Segmente. Vorteilhaft werden durch die dritte Schubvorrichtung die benötigten Abmessungen der Aufnahmemulden begrenzt, da durch das Verschieben der stabförmigen Segmente in der Aufnahmemulde Raum zur Aufnahme des zweiten längserstreckten Einschubkörpers an der zweiten Stirnseite der stabförmigen Segmente geschaffen wird.

Vorzugsweise ist am Förderweg eine Segmentschneidevorrichtung zum, insbesondere mittigen, Durchtrennen der in den Aufnahmemulden angeordneten stabförmigen Segmente angeordnet, wobei insbesondere die Segmentschneidevorrichtung in Förderrichtung der stabförmigen Segmente nach den Schubvorrichtungen angeordnet ist.

Durch das Schneiden der stabförmigen Segmente, die vorzugsweise zum Einbringen der längserstreckten Einschubkörper eine doppelte Gebrauchslänge aufweisen, entstehen zwei stabförmige Produkte mit jeweils einfacher Gebrauchslänge und jeweils einem längserstreckten Einschubkörper. Vorteilhaft stellt die Einrichtung somit aus jedem geförderten stabförmigen Segment zwei fertige stabförmige Produkte mit jeweils einem längserstreckten Einschubkörper her.

Weiterhin vorzugsweise weist die erste Zuführung eine erste Einschubkörperschneidevorrichtung zum Schneiden des ersten längserstreckten Einschubkörpers auf und/oder weist die zweite Zuführung eine zweite Einschubkörperschneidevorrichtung zum Schneiden des zweiten längserstreckten Einschubkörpers auf.

Mittels der ersten Einschubkörperschneidevorrichtung und der zweiten Einschubkörperschneidevorrichtung werden die längserstreckten Einschubkörper insbesondere auf eine im Wesentlichen gleiche Länge geschnitten. Durch das Anordnen der Einschubkörperschneidevorrichtung in den Zuführungen werden für das Schneiden der stabförmigen Segmente und das Schneiden der längserstreckten Einschubkörper unterschiedliche Schneidevorrichtungen bereitgestellt. Dies ist insbesondere vorteilhaft, wenn die längserstreckten Einschubkörper aus einem härteren Material als die stabförmigen Segmente hergestellt sind, da die Schneidevorrichtungen auf das Schneiden der jeweiligen Materialien ausgelegt werden können. Alternativ ist eine einzelne Einschubkörperschneidevorrichtung zum Schneiden der ersten längserstreckten Einschubkörper und zum Schneiden der zweiten längserstreckten Einschubkörper vorgesehen.

Erfindungsgemäß weist die erste Zuführung eine erste Vorderseitenbearbeitungsvorrichtung auf, mittels der eine Vorderseite des ersten längserstreckten Einschubkörpers bearbeitbar, insbesondere anspitzbar, ist oder bearbeitet, insbesondere angespitzt, wird und/oder weist die zweite Zuführung eine zweite Vorderseitenbearbeitungsvorrichtung auf, mittels der eine Vorderseite des zweiten längserstreckten Einschubkörpers bearbeitbar, insbesondere anspitzbar, ist oder bearbeitet, insbesondere angespitzt, wird.

Alternativ ist eine einzelne Vorderseitenbearbeitungsvorrichtung vorgesehen, mittels der die Vorderseiten beider längserstreckter Einschubkörper bearbeitbar, insbesondere anspitzbar, sind oder bearbeitet, insbesondere angespitzt, werden. Durch das Bearbeiten, insbesondere Anspitzen, der Vorderseiten der längserstreckten Einschubkörper wird das Einbringen der längserstreckten Einschubkörper in die stabförmigen Segmente erleichtert.

Weiterhin vorzugsweise weist die erste Zuführung eine erste Rückseitenbearbeitungsvorrichtung auf, mittels der eine Rückseite des ersten längserstreckten Einschubkörpers bearbeitbar, insbesondere schleifbar, ist oder bearbeitet, insbesondere geschliffen, wird und/oder weist die zweite Zuführung eine zweite Rückseitenbearbeitungsvorrichtung auf, mittels der eine Rückseite des zweiten längserstreckten Einschubkörpers bearbeitbar, insbesondere schleifbar, ist oder bearbeitet, insbesondere geschliffen, wird.

Analog zur Vorderseitenbearbeitungsvorrichtung ist alternativ eine einzelne Rückseitenbearbeitungsvorrichtung vorgesehen, mittels der die Rückseiten beider längserstreckter Einschubkörper bearbeitbar, insbesondere schleifbar, sind oder bearbeitet, insbesondere geschliffen, werden. Durch das Bearbeiten, insbesondere Schleifen, der Rückseiten der längserstreckten Einschubkörper werden diese Rückseiten entgratet.

Schließlich wird die Aufgabe gelöst durch eine Maschine der Tabak verarbeitenden Industrie zur Herstellung von stabförmigen Produkten der Tabak verarbeitenden Industrie, umfassend eine Einrichtung gemäß einer oder mehrerer der zuvor genannten Ausführungsformen.

Beispielsweise ist die Maschine der Tabak verarbeitenden Industrie eine Maschine zur Herstellung von Filterzigaretten und die Einrichtung eine Einrichtung zur Herstellung von Filtersegmenten.

Auf die Maschine der Tabak verarbeitenden Industrie treffen gleiche oder ähnliche Vorteile zu, wie sie bereits im Hinblick auf das Verfahren zum Herstellen von stabförmigen Produkten der Tabak verarbeitenden Industrie und/oder die Einrichtung zur Herstellung von stabförmigen Produkten der Tabak verarbeitenden Industrie diskutiert wurden.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematisch vereinfachte Darstellung einer Einrichtung zur Herstellung von stabförmigen Produkten der Tabak verarbeitenden Industrie,
- Fig. 2a: eine schematisch vereinfachte Projektion der Förderanordnung aus Fig. 1 in die Bildebene,
- Fig. 2b: eine schematisch vereinfachte Projektion einer Förderanordnung, bei der die stabförmigen Segmente um eine Querachse gewendet werden, in der Bildebene,
- Fig. 2c: eine schematisch vereinfachte Projektion einer Förderanordnung, bei der zwei längserstreckte Einschubkörper gleichzeitig in ein stabförmiges Segment eingebracht werden, in der Bildebene,
- Fig. 3a: eine schematisch vereinfachte Schnittdarstellung eines stabförmigen Segments mit doppelter Gebrauchslänge und zwei eingebrachten längserstreckten Einschubkörpern,
- Fig. 3b: eine schematisch vereinfachte perspektivische Darstellung eines stabförmigen Segments mit doppelter Gebrauchslänge und zwei eingebrachten längserstreckten Einschubkörpern,
- Fig. 3c: eine schematisch vereinfachte perspektivische Darstellung von zwei stabförmigen Produkten,
- Fig. 4: eine schematisch vereinfachte Darstellung unterschiedlicher Querschnittsformen von längserstreckten Einschubkörpern,
- Fig. 5: eine schematisch vereinfachte Darstellung einer Vorderseitenbearbeitungsvorrichtung und eines angespitzten längserstreckten Einschubkörpers.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt schematisch vereinfacht eine Einrichtung 1 zum Herstellen von stabförmigen Produkten der Tabak verarbeitenden Industrie. Die Einrichtung 1 umfasst eine Förderanordnung 2 mit mehreren Fördertrommeln 10, 20, 30, 35, 40, 50, 60, 70, die jeweils mehrere Aufnahmemulden 12 aufweisen. In den Aufnahmemulden 12 der Fördertrommeln 10, 20, 30, 35, 40, 50, 60, 70 werden stabförmige Segmente 3 jeweils queraxial gefördert und dabei von jeder Fördertrommel 10, 20, 30, 35, 40, 50, 60, 70 an jeweils eine in Förderrichtung nachfolgende Fördertrommel 10, 20, 30, 35, 40, 50, 60, 70 entlang eines Förderwegs der stabförmigen Segmente 3 übergeben, beispielsweise von der Fördertrommel 10 an die Fördertrommel 20. Aus Gründen der Übersichtlichkeit ist nur eine dieser Aufnahmemulden 12 und nur ein stabförmiges Segment 3 mit einem Bezugszeichen versehen.

Weiterhin weist die Einrichtung 1 eine erste Zuführung 130 zur Zufuhr eines ersten längserstreckten Einschubkörpers 6 in die Aufnahmemulden 12 der Fördertrommel 30 und eine zweite Zuführung 140 zur Zufuhr eines zweiten längserstreckten Einschubkörpers 7 in die Aufnahmemulden 12 der in Förderrichtung der stabförmigen Segmente 3 stromabwärtigen Fördertrommel 60 auf. Auch die Zuführungen 130, 140 verfügen jeweils über mehrere Fördertrommeln 80, 82, 90, 92, mit denen die längserstreckten Einschubkörper 6, 7 jeweils queraxial gefördert werden. Dabei werden die längserstreckten Einschubkörper 6, 7 zunächst auf den Fördertrommeln 90, 92 mittels jeweils einer Einschubkörperschneidevorrichtung 94, 95 auf eine im Wesentlichen gleiche Länge geschnitten. Anschließend werden die Rückseiten der längserstreckten Einschubkörper auf den nachfolgenden Fördertrommeln 80, 82 mittels dazu vorgesehenen Rückseitenbearbeitungsvorrichtungen 86, 87 abgeschliffen, bevor die längserstreckten Einschubkörper 6, 7 den Fördertrommeln 30, 60 zugeführt werden.

Die Aufnahmemulden 12 der Fördertrommeln 30, 35, 40, 50, 60, 70 sind länger als die Aufnahmemulden 12 der stromaufwärts vorgesehenen Fördertrommeln 10, 20 für die stabförmigen Segmente 3, so dass in den Aufnahmemulden 12 der Fördertrommeln 30, 35, 40, 50, 60, 70 sowohl ein stabförmiges Segment 3 als auch ein längserstreckter Einschubkörper 6, 7 nebeneinander angeordnet werden.

Der erste längserstreckte Einschubkörper 6 wird so in der Aufnahmemulde 12 der Fördertrommel 30 neben dem stabförmigen Segment 3 angeordnet, dass die Vorderseite 8 des ersten längserstreckten Einschubkörpers 6 einer ersten Stirnseite 4 des stabförmigen Segments 3 zugewandt ist. Anschließend werden sowohl das stabförmige Segment 3 als auch der erste längserstreckte Einschubkörper 6 an die Fördertrommel 35 übergeben, welche das stabförmige Segment 3 und den ersten längserstreckten Einschubkörper 6 wiederrum an die Fördertrommel 40 übergibt. An der Fördertrommel 40 ist eine erste Einschubvorrichtung 42 in der Aufnahmemulde 12 angeordnet, beispielsweise ein Stößel, der an der Rückseite 9 des ersten längserstreckten Einschubkörpers 6 ansetzt. Mittels dieser ersten Einschubvorrichtung 42 wird der erste längserstreckte Einschubkörper 6 mit der Vorderseite 8 voran in die erste Stirnseite 4 des geförderten stabförmigen Segments 3 eingeschoben.

Anschließend wird das stabförmige Segment 3 an die Fördertrommel 50 übergeben, bei der es sich beispielsweise um eine Schiebetrommel handelt. Auf dieser Fördertrommel 50 wird mittels einer dritten Schubvorrichtung, die in Fig. 1 aufgrund der perspektivischen Darstellung verdeckt ist, das stabförmige Segment 3 in längsaxialer Richtung in der jeweiligen Aufnahmemulde 12 verschoben, und zwar in Richtung der ersten Stirnseite 4.

Nachfolgend wird das stabförmige Segment 3 an die Fördertrommel 60 übergeben. Auf dieser Fördertrommel 60 wird der zweite längserstreckte Einschubkörper 7 derart neben dem stabförmigen Segment 3 angeordnet, dass die Vorderseite 8 des zweiten längserstreckten Einschubkörpers 7 in Richtung der zweiten Stirnseite 5 des stabförmigen Segments 3 ausgerichtet ist. Auf der nachfolgenden Fördertrommel 70 wird der zweite längserstreckte Einschubkörper 7 mittels einer zweiten Schubvorrichtung, die ebenfalls in Fig. 1 aufgrund der perspektivischen Darstellung verdeckt ist, in die zweite Stirnseite 5 des stabförmigen Segments 3 längsaxial eingeschoben.

In Förderrichtung hinter der Fördertrommel 70 ist eine in Fig. 1 nicht dargestellte Segmentschneidevorrichtung angeordnet, mittels der das mit zwei Einschubkörpern 6, 7 versehene, stabförmige Segment 3 mittig durchtrennt wird.

Zum Einbringen der längserstreckten Einschubkörper 6, 7 ist alternativ vorgesehen, dass das stabförmige Segment 3 über die längserstreckten Einschubkörper 6, 7 geschoben oder die längserstreckten Einschubkörper 6, 7 und das stabförmige Segment 3 aufeinander zu bewegt werden. Die erste Einschubvorrichtung 42 und/oder die zweite Einschubvorrichtung sind in einer alternativen Ausführungsform als Taumelscheiben statt als Stößel ausgebildet.

Fig. 2a zeigt schematisch vereinfacht eine Projektion der Förderanordnung 2 aus Fig. 1 in einer Bildebene. Die Bildebene entspricht somit der Förderebene 150, in der die stabförmigen Segmente 3 queraxial gefördert werden. In dieser vereinfachten Darstellung werden die stabförmigen Segmente 3 in Förderrichtung 160 von rechts nach links bewegt. Übertragen auf Fig. 1 ist die Förderebene 150 hingegen nicht eben, sondern verläuft entlang der Oberflächen der Fördertrommeln 10, 20, 30, 35, 40, 50, 60, 70.

Der Förderweg 120, entlang dem die stabförmigen Segmente 3 in der Förderebene 150 gefördert werden, ist in Fig. 2a als die Fläche zwischen den zwei gepunkteten Linien dargestellt. In Fig. 1 ist der Förderweg 120 somit eine zweidimensionale Fläche mit der Breite eines stabförmigen Segments 3, die ebenfalls entlang der Oberflächen der Fördertrommeln 10, 20, 30, 35, 40, 50, 60, 70 verläuft.

Durch die in Fig. 2a gewählte Darstellung werden die einzelnen Verfahrensschritte zum Herstellen der stabförmigen Produkte mittels der in Fig. 1 gezeigten Einrichtung 1 verdeutlicht. Wie bereits im Zusammenhang mit Fig. 1 erläutert, wird entlang des Förderweges 120 zunächst der erste längserstreckte Einschubkörper 6 in die Aufnahmemulde 12 der Fördertrommel 30 neben dem stabförmigen Segment 3 angeordnet, und zwar in den ersten Zufuhrabschnitt 14 der Aufnahmemulde 12, bevor der erste längserstreckte Einschubkörper 6 mittels der ersten Schubvorrichtung 42 auf der Fördertrommel 40 in das stabförmige Segment 3 eingeschoben wird. Anschließend wird das stabförmige Segment 3 mittels der dritten Schubvorrichtung 52 längsaxial auf der Fördertrommel 50 verschoben, bevor der zweite längserstreckte Einschubkörper 7 neben dem stabförmigen Segment 3 in dem zweiten Zufuhrabschnitt 16 auf der Fördertrommel 60 angeordnet und mittels der zweiten Einschubvorrichtung 72 auf der Fördertrommel 70 in das stabförmige Segment 3 eingeschoben wird. Anschließend wird das stabförmige Segment 3 mittels der Segmentschneidevorrichtung 100 auf einer weiteren Fördertrommel mittig durchtrennt. Die in das stabförmige Segment 3 eingebrachten längserstreckten Einschubkörper 6, 7 sind in Fig. 2a sowie den nachfolgenden Fig. 2b und 2c jeweils mit gestrichelten Linien dargestellt.

Fig. 2b zeigt eine andere Ausführungsform der Förderanordnung 2, die für ein anderes Verfahren zum Herstellen der stabförmigen Produkte der Tabak verarbeitenden Industrie eingesetzt wird. Gemäß diesem Verfahren wird das stabförmige Segment 3 nach dem Einbringen des ersten längserstreckten Einschubkörpers 6 in die erste Stirnseite 4 mittels einer nicht dargestellten Wendevorrichtung um 180° gewendet, und zwar um eine queraxial mittig durch das stabförmige Segment 3 verlaufende Drehachse. In der Darstellung in Fig. 2b ist nach dieser Rotation somit nicht mehr die erste Stirnseite 4 nach oben ausgerichtet, sondern die zweite Stirnseite 5. Anschließend wird der zweite längserstreckte Einschubkörper 7 in die zweite Stirnseite 5 eingebracht. Beide längserstreckten Einschubkörper 6, 7 werden in dieser Ausführungsform somit dem ersten Zufuhrabschnitt 14 zugeführt.

Eine weitere Ausführungsform der Förderanordnung 2, die für ein weiteres Verfahren zum Herstellen der stabförmigen Produkte der Tabak verarbeitenden Industrie Anwendung findet, ist in Fig. 2c dargestellt. Bei der in Fig. 2c gezeigten Förderanordnung 2 sind die Aufnahmemulden 12, in die die Zuführungen 130, 140 münden, und die Aufnahmemulden 12, an denen die Schubvorrichtungen 42, 72 angeordnet sind, so ausgebildet, dass sie den ersten längserstreckten Einschubkörper 6, das stabförmige Segment 3 und den zweiten längserstreckten Einschubkörper 7 nebeneinander aufnehmen können. Zum Herstellen der stabförmigen Produkte der Tabak verarbeitenden Industrie werden die längserstreckten Einschubkörper 6, 7 in diese Aufnahmemulden 12 auf unterschiedlichen Seiten des stabförmigen Segments 3 angeordnet und mittels der Schubvorrichtungen 42, 72 gleichzeitig eingeschoben, bevor das stabförmige Segment 3 mittels der Segmentschneidevorrichtung 100 mittig durchtrennt wird.

In den Fig. 3a bis 3c ist schematisch das Schneiden des mit zwei längserstreckten Einschubkörpern 6, 7 versehenen stabförmigen Segments 3 dargestellt. Fig. 3a zeigt eine Schnittansicht durch das stabförmige Segment 3, nachdem beide längserstreckten Einschubkörper 6, 7 eingebracht wurden. Fig. 3b zeigt die Darstellung aus Fig. 3a in einer perspektivischen Darstellung. Die Rückseite 9 des ersten längserstreckten Einschubkörpers 6 ist dabei bündig mit der ersten Stirnseite 4 des stabförmigen Segments 3. Analog ist die Rückseite 9 des zweiten längserstreckten Einschubkörpers 7 bündig mit der zweiten Stirnseite 5 des stabförmigen Segments 3. Die Vorderseiten 8 der längserstreckten Einschubkörper 6, 7 sind voneinander beabstandet.

Daraus folgt, dass die Längen der einzelnen längserstreckten Einschubkörper 6, 7 so gewählt werden, dass sie jeweils weniger als halb so groß wie die Länge des stabförmigen Segments 3 sind.

Mittig zwischen den beiden längserstreckten Einschubkörpern 6, 7 ist in den Figuren 3a und 3b jeweils mit einer gepunkteten Linie eine Schnittlinie dargestellt, entlang derer das stabförmige Segment 3 mittels der Segmentschneidevorrichtung 100 durchtrennt wird. Dabei wird nur das stabförmige Segment 3 geschnitten, nicht jedoch die längserstreckten Einschubkörper 6, 7. Dies ist insbesondere dann von Vorteil, wenn die längserstreckten Einschubkörper 6, 7 aus einem härteren Material als das stabförmige Segment 3 hergestellt sind, beispielsweise aus einem Metall. Würde die Segmentschneidevorrichtung 100 auch zum Schneiden der längserstreckten Einschubkörper 6, 7 verwendet, so würde dies dazu führen, dass die Segmentschneidevorrichtung 100 nach kurzer Zeit stumpf wird.

Nach dem Durchtrennen entstehen zwei stabförmige Produkte 102, 104, wie Fig. 3c gezeigt. Jedes der stabförmigen Produkte 102, 104 weist im Inneren jeweils einen längserstreckten Einschubkörper 6, 7 auf. Als Länge des stabförmigen Segments 3 wird bevorzugt eine doppelte Gebrauchslänge gewählt, so dass die stabförmigen Produkte 102, 104 jeweils eine einfache Gebrauchslänge aufweisen.

Fig. 4 zeigt schematisch vereinfacht verschiedene vorgesehene Querschnittsformen 110, 112, 114, 116 der längserstreckten Einschubkörper 6, 7. Neben der in den Figuren 1 gezeigten kreuzförmigen bzw. X-förmigen Querschnittsform 110 sind ebenfalls Einschubkörper 6, 7 mit einer Y-förmigen Querschnittsform 112, einer sternförmigen Querschnittsform 114 oder einer ringförmigen Querschnittsform 116 vorgesehen. Unabhängig von der verwendeten Querschnittsform ist der Durchmesser der längserstreckten Einschubkörper 6, 7 kleiner als der Durchmesser der stabförmigen Segmente 3, damit die längserstreckten Einschubkörper 6, 7 vollständig in dem stabförmigen Segment 3 aufgenommen werden.

In Fig. 5 ist schematisch vereinfacht ein längserstreckter Einschubkörper 7 dargestellt, dessen Vorderseite 8 mit einer Vorderseitenbearbeitungsvorrichtung 84 angespitzt wurde. Auf diese Weise wird das Einbringen der längserstreckten Einschubkörper 6, 7 in das stabförmige Segment 3 vereinfacht. Eine solche Vorderseitenbearbeitungsvorrichtung 84 kann beispielsweise an den Fördertrommeln 80, 82 angeordnet werden, um die Vorderseiten 8 der geförderten längserstreckten Einschubkörper 6, 7 zu bearbeiten.

### Bezugszeichenliste

- 1: Einrichtung
- 2: Förderanordnung
- 3: stabförmiges Segment
- 4: erste Stirnseite
- 5: zweite Stirnseite
- 6: erster längserstreckter Einschubkörper
- 7: zweiter längserstreckter Einschubkörper
- 8: Vorderseite
- 9: Rückseite
- 10: Fördertrommel
- 12: Aufnahmemulde
- 14: erster Zufuhrabschnitt
- 16: zweiter Zufuhrabschnitt
- 20: Fördertrommel
- 30: Fördertrommel
- 35: Fördertrommel
- 40: Fördertrommel
- 42: erste Schubvorrichtung
- 50: Fördertrommel
- 52: dritte Schubvorrichtung
- 60: Fördertrommel
- 70: Fördertrommel
- 72: zweite Schubvorrichtung
- 80, 82: Fördertrommel
- 84: Vorderseitenbearbeitungsvorrichtung
- 86, 87: Rückseitenbearbeitungsvorrichtung
- 90, 92: Fördertrommel
- 94, 95: Einschubkörperschneidevorrichtung
- 100: Segmentschneidevorrichtung
- 102, 104: stabförmiges Produkt
- 110: X-förmige Querschnittsform
- 112: Y-förmige Querschnittsform
- 114: sternförmige Querschnittsform
- 116: ringförmige Querschnittsform
- 120: Förderweg
- 130: erste Zuführung
- 140: zweite Zuführung
- 150: Förderebene
- 160: Förderrichtung

## Patentansprüche

1. Verfahren zum Herstellen von stabförmigen Produkten (102, 104) der Tabak verarbeitenden Industrie, nämlich von Segmenten für Heat-not-Burn Produkte oder von Filtersegmenten, wobei durch eine erste Stirnseite (4) eines stabförmigen Segments (3) ein erster längserstreckter Einschubkörper (6) und durch eine zweite Stirnseite (5) des stabförmigen Segments (3) ein zweiter längserstreckter Einschubkörper (7) in das stabförmige Segment (3) eingebracht, nämlich eingeschoben, werden, wobei der erste längserstreckte Einschubkörper (6) und der zweite längserstreckte Einschubkörper (7) so in dem stabförmigen Segment (3) angeordnet werden oder sind, dass die einander zugewandten Vorderseiten (8) der längserstreckten Einschubkörper (6, 7) voneinander in längsaxialer Richtung beabstandet sind, wobei das stabförmige Segment (3) nach dem Einbringen der längserstreckten Einschubkörper (6, 7) zwischen den Vorderseiten (8) der längserstreckten Einschubkörper (6, 7) durchschnitten wird.

2. Verfahren nach Anspruch 1, **dadurch gekennzeichnet, dass** das stabförmige Segment (3) queraxial gefördert wird, während der erste längserstreckte Einschubkörper (6) in das stabförmige Segment (3) eingebracht wird und/oder während der zweite längserstreckte Einschubkörper (7) in das stabförmige Segment (3) eingebracht wird, wobei insbesondere zum Einbringen des ersten längserstreckten Einschubkörpers (6) in das stabförmige Segment (3) der erste längserstreckte Einschubkörper (6) und das stabförmige Segment (3) in längsaxialer Richtung relativ zueinander bewegt werden und/oder zum Einbringen des zweiten längserstreckten Einschubkörpers (7) in das stabförmige Segment (3) der zweite längserstreckte Einschubkörper (7) und das stabförmige Segment (3) in längsaxialer Richtung relativ zueinander bewegt werden, wobei insbesondere
a) zum Einbringen des ersten längserstreckten Einschubkörpers (6) in das stabförmige Segment (3) der erste längserstreckte Einschubkörper (6) in das stabförmige Segment (3) eingeschoben wird, während das stabförmige Segment (3) in längsaxialer Richtung ortsfest gehalten wird und/oder zum Einbringen des zweiten längserstreckten Einschubkörpers (7) in das stabförmige Segment (3) der zweite längserstreckte Einschubkörper (7) in das stabförmige Segment (3) eingeschoben wird, während das stabförmige Segment (3) in längsaxialer Richtung ortsfest gehalten wird oder
b) zum Einbringen des ersten längserstreckten Einschubkörpers (6) in das stabförmige Segment (3) das stabförmige Segment (3) über den ersten längserstreckten Einschubkörper (6) geschoben wird, während der erste längserstreckte Einschubkörper (6) in längsaxialer Richtung ortsfest gehalten wird und/oder zum Einbringen des zweiten längserstreckten Einschubkörpers (7) in das stabförmige Segment (3) das stabförmige Segment (3) über den zweiten längserstreckten Einschubkörper (7) geschoben wird, während der zweite längserstreckte Einschubkörper (7) in längsaxialer Richtung ortsfest gehalten wird oder
c) zum Einbringen des ersten längserstreckten Einschubkörpers (6) in das stabförmige Segment (3) das stabförmige Segment (3) und der erste längserstreckte Einschubkörper (6) jeweils aufeinander zu bewegt werden und/oder zum Einbringen des zweiten längserstreckten Einschubkörpers (7) in das stabförmige Segment (3) das stabförmige Segment (3) und der zweite längserstreckte Einschubkörper (7) jeweils aufeinander zu bewegt werden.

3. Verfahren nach Anspruch 1 oder 2, **dadurch gekennzeichnet, dass** der erste längserstreckte Einschubkörper (6) und der zweite längserstreckte Einschubkörper (7) gleichzeitig in das stabförmige Segment (3) eingebracht oder die längserstreckten Einschubkörper (6, 7) sequentiell in das stabförmige Segment (3) eingebracht werden, wobei insbesondere das stabförmige Segment (3) nach dem Einbringen des ersten längserstreckten Einschubkörpers (6) und vor dem Einbringen des zweiten längserstreckten Einschubkörpers (7), insbesondere in Richtung der ersten Stirnseite (4) und/oder insbesondere um mindestens die Länge des zweiten längserstreckten Einschubkörpers (7), längsaxial verschoben wird.

4. Verfahren nach einem der Ansprüche 1 bis 3, **dadurch gekennzeichnet, dass** der erste längserstreckte Einschubkörper (6) und/oder der zweite längserstreckte Einschubkörper (7) aus einem härteren Material, insbesondere aus Metall, als das stabförmige Segment (3) hergestellt sind.

5. Verfahren nach einem der Ansprüche 1 bis 4, **dadurch gekennzeichnet, dass** das stabförmige Segment (3) nach dem Einbringen der längserstreckten Einschubkörper (6, 7) mittig zwischen den Vorderseiten (8) der längserstreckten Einschubkörper (6, 7) durchschnitten wird.

6. Verfahren nach einem der Ansprüche 1 bis 5, **dadurch gekennzeichnet, dass** der erste längserstreckte Einschubkörper (6) und der zweite längserstreckte Einschubkörper (7) jeweils auf eine im Wesentlichen gleiche Länge geschnitten werden, bevor die längserstreckten Einschubkörper (6, 7) in das stabförmige Segment (3) eingebracht werden.

7. Verfahren nach einem der Ansprüche 1 bis 6, **dadurch gekennzeichnet, dass** der erste längserstreckte Einschubkörper (6) und/oder der zweite längserstreckte Einschubkörper (7) entlang ihren Längsrichtungen eine im Wesentlichen gleichbleibende Querschnittsform (110, 112, 114, 116) aufweisen, wobei insbesondere die Querschnittsform (110, 112, 114, 116) X-förmig oder Y-förmig oder sternförmig oder ringförmig ist.

8. Verfahren nach einem der Ansprüche 1 bis 7, **dadurch gekennzeichnet, dass** die Querschnittsform (110, 112, 114, 116) des ersten längserstreckten Einschubkörpers (6) und/oder die Querschnittsform (110, 112, 114, 116) des zweiten längserstreckten Einschubkörpers (7) hohlraumfrei sind.

9. Verfahren nach einem der Ansprüche 1 bis 8, **dadurch gekennzeichnet, dass** die längserstreckten Einschubkörper (6, 7) jeweils eine Vorderseite (8) und eine Rückseite (9) aufweisen, wobei die Einschubkörper (6, 7) vor dem Einbringen so ausgerichtet werden, dass jeweils die Vorderseiten (8) in Richtung des stabförmigen Segments (3) ausgerichtet sind, wobei insbesondere die Vorderseite (8) des ersten längserstreckten Einschubkörpers (6) und/oder die Vorderseite (8) des zweiten längserstreckten Einschubkörpers (7) bearbeitet, insbesondere angespitzt, werden, bevor die längserstreckten Einschubkörper (6, 7) in das stabförmige Segment (3) eingebracht werden, wobei insbesondere die Rückseite (9) des ersten längserstreckten Einschubkörpers (6) und/oder die Rückseite (9) des zweiten längserstreckten Einschubkörpers (7) bearbeitet, insbesondere geschliffen, werden, bevor die längserstreckten Einschubkörper (6, 7) in das stabförmige Segment (3) eingebracht werden, wobei insbesondere nach dem Einbringen des ersten längserstreckten Einschubkörpers (6) die Rückseite (9) des ersten längserstreckten Einschubkörpers (6) und die erste Stirnseite (4) des stabförmigen Segments (3) bündig sind und/oder nach dem Einbringen des zweiten längserstreckten Einschubkörpers (7) die Rückseite (9) des zweiten längserstreckten Einschubkörpers (7) und die zweite Stirnseite (5) des stabförmigen Segments (3) bündig sind.

10. Einrichtung (1) zur Herstellung von stabförmigen Produkten (102, 104) der Tabak verarbeitenden Industrie, nämlich von Segmenten für Heat-not-Burn Produkte oder von Filtersegmenten, insbesondere zur Durchführung eines Verfahrens nach einem der Ansprüche 1 bis 9, mit einer Aufnahmemulden (12) für stabförmige Segmente (3) aufweisenden Förderanordnung (2) zur queraxialen Förderung von stabförmigen Segmenten (3) in den Aufnahmemulden (12) entlang eines Förderwegs (120), wobei in einer Förderebene (150) der stabförmigen Segmente (3) neben dem Förderweg (120) eine erste Zuführung (130) zum Fördern eines ersten längserstreckten Einschubkörpers (6) und eine zweite Zuführung (140) zum Fördern eines zweiten längserstreckten Einschubkörpers (7) in die Aufnahmemulden (12) münden, wobei eine erste entlang der Aufnahmemulden (12) bewegbare oder bewegte Schubvorrichtung (42) zum Einbringen des ersten längserstreckten Einschubkörpers (6) in eine erste Stirnseite (4) der in den Aufnahmemulden (12) geförderten stabförmigen Segmente (3) und eine zweite entlang der Aufnahmemulden (12) bewegbare oder bewegte Schubvorrichtung (72) zum Einbringen des zweiten längserstreckten Einschubkörpers (7) in eine zweite Stirnseite (5) der in den Aufnahmemulden (12) geförderten stabförmigen Segmente (3) vorgesehen sind, wobei die erste Zuführung (130) eine erste Vorderseitenbearbeitungsvorrichtung (84) aufweist, mittels der eine Vorderseite (8) des ersten längserstreckten Einschubkörpers (6) bearbeitbar ist oder bearbeitet wird und/oder die zweite Zuführung (140) eine zweite Vorderseitenbearbeitungsvorrichtung (84) aufweist, mittels der eine Vorderseite (8) des zweiten längserstrecken Einschubkörpers (7) bearbeitbar ist oder bearbeitet wird.

11. Einrichtung (1) nach Anspruch 10, **dadurch gekennzeichnet, dass** die erste Schubvorrichtung (42) als Stößel oder als Taumelscheibe ausgebildet ist und/oder dass die zweite Schubvorrichtung (72) als Stößel oder als Taumelscheibe ausgebildet ist.

12. Einrichtung (1) nach Anspruch 10 oder 11, **dadurch gekennzeichnet, dass** die erste Zuführung (130) in einen ersten Zufuhrabschnitt (14) der Aufnahmemulden (12) und die zweite Zuführung (140) in einen zweiten Zufuhrabschnitt (16) der Aufnahmemulden (12) münden, wobei insbesondere der erste Zufuhrabschnitt (14) und der zweite Zufuhrabschnitt (16) an unterschiedlichen Enden der Aufnahmemulden (12) angeordnet sind, wobei insbesondere die Förderanordnung (2) eine die Aufnahmemulden (12) aufweisende Fördertrommel (10, 20, 30, 35, 40, 50, 60, 70) oder mehrere die Aufnahmemulden (12) aufweisende Fördertrommeln (10, 20, 30, 35, 40, 50, 60, 70) umfasst.

13. Einrichtung (1) nach einem der Ansprüche 10 bis 12, **dadurch gekennzeichnet, dass** entlang des Förderwegs (120) in Förderrichtung (160) der stabförmigen Segmente (3) nacheinander die erste Schubvorrichtung (42) und die zweite Schubvorrichtung (72) angeordnet sind, wobei die erste Zuführung (130) vor oder bei der ersten Schubvorrichtung (42) und die zweite Zuführung (140) vor oder bei der zweiten Schubvorrichtung (72) in die Aufnahmemulden (12) münden, wobei insbesondere die erste Schubvorrichtung (42) an einer ersten Fördertrommel (40) der Förderanordnung (2) angeordnet ist und/oder die zweite Schubvorrichtung (72) an einer zweiten Fördertrommel (70) der Förderanordnung (2) angeordnet ist und/oder wobei insbesondere an dem Förderweg (120) in Förderrichtung (160) der stabförmigen Segmente (3) zwischen der ersten Schubvorrichtung (42) und der zweiten Schubvorrichtung (72) eine dritte Schubvorrichtung (52) zum längsaxialen Verschieben der in den Aufnahmemulden (12) angeordneten stabförmigen Segmente (3) angeordnet ist.

14. Einrichtung (1) nach einem der Ansprüche 10 bis 13, **dadurch gekennzeichnet, dass** am Förderweg (120) eine Segmentschneidevorrichtung (100) zum, insbesondere mittigen, Durchtrennen der in den Aufnahmemulden (12) angeordneten stabförmigen Segmente (3) angeordnet ist, wobei insbesondere die Segmentschneidevorrichtung (100) in Förderrichtung (160) der stabförmigen Segmente (3) nach den Schubvorrichtungen (42, 52, 72) angeordnet ist, wobei insbesondere die erste Zuführung (130) eine erste Einschubkörperschneidevorrichtung (94) zum Schneiden des ersten längserstreckten Einschubkörpers (6) aufweist und/oder dass die zweite Zuführung (140) eine zweite Einschubkörperschneidevorrichtung (95) zum Schneiden des zweiten längserstreckten Einschubkörpers (7) aufweist, wobei insbesondere die erste Zuführung (130) eine erste Vorderseitenbearbeitungsvorrichtung (84) aufweist, mittels der eine Vorderseite (8) des ersten längserstreckten Einschubkörpers (6) anspitzbar ist oder angespitzt wird und/oder dass die zweite Zuführung (140) eine zweite Vorderseitenbearbeitungsvorrichtung (84) aufweist, mittels der eine Vorderseite (8) des zweiten längserstreckten Einschubkörpers (7) anspitzbar ist oder angespitzt wird, wobei insbesondere die erste Zuführung (130) eine erste Rückseitenbearbeitungsvorrichtung (86) aufweist, mittels der eine Rückseite (9) des ersten längserstreckten Einschubkörpers (6) bearbeitbar, insbesondere schleifbar, ist oder bearbeitet, insbesondere geschliffen, wird und/oder dass die zweite Zuführung (140) eine zweite Rückseitenbearbeitungsvorrichtung (87) aufweist, mittels der eine Rückseite (9) des zweiten längserstreckten Einschubkörpers (7) bearbeitbar, insbesondere schleifbar, ist oder bearbeitet, insbesondere geschliffen, wird.

15. Maschine der Tabak verarbeitenden Industrie zur Herstellung von stabförmigen Produkten (102, 104) der Tabak verarbeitenden Industrie, umfassend eine Einrichtung (1) nach einem der Ansprüche 10 bis 14.

## Claims

1. A method for producing rod-shaped products (102, 104) of the tobacco processing industry, namely segments for heat-not-burn products or filter segments, wherein a first elongated insert body (6) is introduced, namely inserted, through a first end face (4) of a rod-shaped segment (3) and a second elongated insert body (7) is introduced, namely inserted, through a second end face (5) of the rod-shaped segment (3) into the rod-shaped segment (3), wherein the first elongated insert body (6) and the second elongated insert body (7) will be or are arranged in the rod-shaped segment (3) such that the front sides (8) of the elongated insert bodies (6, 7) facing one another are distanced from one another in a longitudinally-axial direction, wherein, following the introduction of the elongated insert bodies (6, 7), the rod-shaped segment (3) is severed between the front sides (8) of the elongated insert bodies (6, 7).

2. The method according to Claim 1, **characterized in that** the rod-shaped segment (3) is conveyed transversely-axially, while the first elongated insert body (6) is introduced into the rod-shaped segment (3) and/or while the second elongated insert body (7) is introduced into the rod-shaped segment (3), wherein, in particular, in order to introduce the first elongated insert body (6) into the rod-shaped segment (3), the first elongated insert body (6) and the rod-shaped segment (3) are moved in a longitudinally-axial direction relative to one another, and/or in order to introduce the second elongated insert body (7) into the rod-shaped segment (3), the second elongated insert body (7) and the rod-shaped segment (3) are moved in a longitudinally-axial direction relative to one another, wherein in particular
a) in order to introduce the first elongated insert body (6) into the rod-shaped segment (3), the first elongated insert body (6) is inserted into the rod-shaped segment (3) while the rod-shaped segment (3) is permanently held in a longitudinally-axial direction and/or, in order to introduce the second elongated insert body (7) into the rod-shaped segment (3), the second elongated insert body (7) is inserted into the rod-shaped segment (3) while the rod-shaped segment (3) is permanently held in a longitudinally-axial direction, or
b) in order to introduce the first elongated insert body (6) into the rod-shaped segment (3), the rod-shaped segment (3) is pushed over the first elongated insert body (6), while the first elongated insert body (6) is permanently held in a longitudinally-axial direction and/or, in order to introduce the second elongated insert body (7) into the rod-shaped segment (3), the rod-shaped segment (3) is pushed over the second elongated insert body (7) while the second elongated insert body (7) is permanently held in a longitudinally-axial direction, or
c) in order to introduce the first elongated insert body (6) into the rod-shaped segment (3), the rod-shaped segment (3) and the first elongated insert body (6) are each moved toward one another and/or, in order to introduce the second elongated insert body (7) into the rod-shaped segment (3), the rod-shaped segment (3) and the second elongated insert body (7) are each moved toward one another.

3. The method according to Claim 1 or 2, **characterized in that** the first elongated insert body (6) and the second elongated insert body (7) are simultaneously introduced into the rod-shaped segment (3) or the elongated insert bodies (6, 7) are sequentially introduced into the rod-shaped segment (3), wherein, following the introduction of the first elongated insert body (6) and prior to the introduction of the second elongated insert body (7), in particular the rod-shaped segment (3) is displaced longitudinally-axially, in particular in the direction of the first end face (4) and/or in particular by at least the length of the second elongated insert body (7).

4. The method according to any one of Claims 1 to 3, **characterized in that** the first elongated insert body (6) and/or the second elongated insert body (7) is/are produced from a harder material, in particular from metal, than the rod-shaped segment (3).

5. The method according to any one of Claims 1 to 4, **characterized in that**, following the introduction of the elongated insert bodies (6, 7), the rod-shaped segment (3) is cut through centrally between the front sides (8) of the elongated insert bodies (6, 7).

6. The method according to any one of Claims 1 to 5, **characterized in that** the first elongated insert body (6) and the second elongated insert body (7) are each cut to substantially the same length before the elongated insert bodies (6, 7) are introduced into the rod-shaped segment (3).

7. The method according to any one of Claims 1 to 6, **characterized in that** the first elongated insert body (6) and/or the second elongated insert body (7) has/have a substantially uniform cross-sectional shape (110, 112, 114, 116) along its/their longitudinal directions, wherein the cross-sectional shape (110, 112, 114, 116) is in particular X-shaped or Y-shaped or star-shaped or ring-shaped.

8. The method according to any one of Claims 1 to 7, **characterized in that** the cross-sectional shape (110, 112, 114, 116) of the first elongated insert body (6) and/or the cross-sectional shape (110, 112, 114, 116) of the second elongated insert body (7) is/are free from cavities.

9. The method according to any one of Claims 1 to 8, **characterized in that** the elongated insert bodies (6, 7) each have a front side (8) and a back side (9), wherein, prior to the introduction, the insert bodies (6, 7) are aligned such that the front sides (8) are each aligned in the direction of the rod-shaped segment (3), wherein the front side (8) of the first elongated insert body (6) and/or the front side (8) of the second elongated insert body (7) is/are in particular processed, in particular sharpened, before the elongated insert bodies (6, 7) are introduced into the rod-shaped segment (3), wherein the back side (9) of the first elongated insert body (6) and/or the back side (9) of the second elongated insert body (7) is/are in particular processed, in particular ground, before the elongated insert bodies (6, 7) are introduced into the rod-shaped segment (3), wherein, in particular, following the introduction of the first elongated insert body (6), the back side (9) of the first elongated insert body (6) and the first end face (4) of the rod-shaped segment (3) are flush and/or, following the introduction of the second elongated insert body (7), the back side (9) of the second elongated insert body (7) and the second end face (5) of the rod-shaped segment (3) are flush.

10. A device (1) for manufacturing rod-shaped products (102, 104) of the tobacco processing industry, namely segments for heat-not-burn products or filter segments, in particular for carrying out a method according to any one of Claims 1 to 9, with a conveying arrangement (2) having receiving troughs (12) for rod-shaped segments (3) for conveying rod-shaped segments (3) in the receiving troughs (12) transversely-axially along a conveying path (120), wherein, in a conveying plane (150) of the rod-shaped segments (3) next to the conveying path (120), a first feed (130) for conveying a first elongated insert body (6) and a second feed (140) for conveying a second elongated insert body (7) open out into the receiving troughs (12), wherein a first pushing device (42) which can be or is moved along the receiving troughs (12) is provided in order to introduce the first elongated insert body (6) into a first end face (4) of the rod-shaped segments (3) conveyed in the receiving troughs (12) and a second pushing device (72) which can be or is moved along the receiving troughs (12) is provided in order to introduce the second elongated insert body (7) into a second end face (5) of the rod-shaped segments (3) conveyed in the receiving troughs (12), wherein the first feed (130) has a first front side processing device (84), by means of which a front side (8) of the first elongated insert body (6) can be or is processed and/or the second feed (140) has a second front side processing device (84), by means of which a front side (8) of the second elongated insert body (7) can be or is processed.

11. The device (1) according to Claim 10, **characterized in that** the first pushing device (42) is configured as a plunger or as a swash plate, and/or the second pushing device (72) is configured as a plunger or as a swash plate.

12. The device (1) according to Claim 10 or 11, **characterized in that** the first feed (130) opens out into a first feeding portion (14) of the receiving troughs (12) and the second feed (140) opens out into a second feeding portion (16) of the receiving troughs (12), wherein the first feeding portion (14) and the second feeding portion (16) are in particular arranged at different ends of the receiving troughs (12), wherein the conveying arrangement (2) in particular comprises one conveying drum (10, 20, 30, 35, 40, 50, 60, 70) having the receiving troughs (12) or multiple conveying drums (10, 20, 30, 35, 40, 50, 60, 70) having the receiving troughs (12).

13. The device (1) according to any one of Claims 10 to 12, **characterized in that** the first pushing device (42) and the second pushing device (72) are arranged one after the other along the conveying path (120) in the conveying direction (160) of the rod-shaped segments (3), wherein the first feed (130) opens out in front of or at the first pushing device (42) and the second feed (140) opens out in front of or at the second pushing device (72) into the receiving troughs (12), wherein the first pushing device (42) is in particular arranged on a first conveying drum (40) of the conveying arrangement (2) and/or the second pushing device (72) is arranged on a second conveying drum (70) of the conveying arrangement (2) and/or wherein a third pushing device (52) for longitudinally-axially displacing the rod-shaped segments (3) arranged in the receiving troughs (12) is in particular arranged on the conveying path (120) in the conveying direction (160) of the rod-shaped segments (3) between the first pushing device (42) and the second pushing device (72).

14. The device (1) according to any one of Claims 10 to 13, **characterized in that** a segment cutting device (100) for, in particular centrally, severing the rod-shaped segments (3) arranged in the receiving troughs (12) is arranged on the conveying path (120), wherein the segment cutting device (100) is in particular arranged in the conveying direction (160) of the rod-shaped segments (3) after the pushing devices (42, 52, 72), wherein the first feed (130) has in particular a first insert body cutting device (94) for cutting the first elongated insert body (6) and/or the second feed (140) has a second insert body cutting device (95) for cutting the second elongated insert body (7), wherein the first feed (130) has in particular a first front side processing device (84), by means of which a front side (8) of the first elongated insert body (6) can be or is sharpened and/or the second feed (140) has a second front side processing device (84), by means of which a front side (8) of the second elongated insert body (7) can be or is sharpened, wherein the first feed (130) has in particular a first back side processing device (86), by means of which a back side (9) of the first elongated insert body (6) can be processed, in particular can be ground, or is processed, in particular ground, and/or the second feed (140) has a second back side processing device (87), by means of which a back side (9) of the second elongated insert body (7) can be processed, in particular can be ground, or is processed, in particular ground.

15. A machine of the tobacco processing industry for manufacturing rod-shaped products (102, 104) of the tobacco processing industry, comprising a device (1) according to any one of Claims 10 to 14.

## Revendications

1. Procédé de fabrication de produits (102, 104) en forme de tiges de l'industrie de transformation du tabac, à savoir de segments pour des produits *Heat-not-Burn* ("chaleur sans combustion") ou de segments de filtre, dans lequel un premier corps d'insertion (6) allongé est introduit, à savoir inséré, dans un segment (3) en forme de tige par un premier côté frontal (4) du segment (3) en forme de tige et un deuxième corps d'insertion (7) allongé est inséré dans le segment (3) en forme de tige par un deuxième côté frontal (5) du segment (3) en forme de tige, le premier corps d'insertion allongé (6) et le deuxième corps d'insertion allongé (7) étant disposés ou aptes à être disposés dans le segment (3) en forme de tige de telle sorte que les côtés avant (8) des corps d'insertion allongés (6, 7) qui se font face sont espacés l'un de l'autre dans la direction axiale longitudinale, le segment (3) en forme de tige étant coupé entre les côtés avant (8) des corps d'insertion allongés (6, 7) après l'insertion des corps d'insertion allongés (6, 7).

2. Procédé selon la revendication 1, **caractérisé en ce que** le segment (3) en forme de tige est transporté transversalement à l'axe pendant que le premier corps d'insertion allongé (6) est inséré dans le segment (3) en forme de tige et/ou pendant que le deuxième corps d'insertion allongé (7) est inséré dans le segment (3) en forme de tige ; en particulier, pour l'insertion du premier corps d'insertion allongé (6) dans le segment (3) en forme de tige, le premier corps d'insertion allongé (6) et le segment (3) en forme de tige sont déplacés l'un par rapport à l'autre dans la direction axiale longitudinale et/ou pour l'insertion du deuxième corps d'insertion allongé (7) dans le segment (3) en forme de tige, le deuxième corps d'insertion allongé (7) et le segment (3) en forme de tige sont déplacés l'un par rapport à l'autre dans la direction axiale longitudinale ; dans lequel, en particulier
a) pour insérer le premier corps d'insertion (6) allongé dans le segment (3) en forme de tige, le premier corps d'insertion (6) allongé est inséré dans le segment (3) en forme de tige, tandis que le segment (3) en forme de tige est maintenu fixe dans la direction axiale longitudinale et/ou, pour insérer le deuxième corps d'insertion allongé (7) dans le segment (3) en forme de tige, le deuxième corps d'insertion allongé (7) est inséré dans le segment (3) en forme de tige tandis que le segment (3) en forme de tige est maintenu fixe dans la direction axiale longitudinale, ou
b) pour insérer le premier corps d'insertion allongé (6) dans le segment (3) en forme de tige, le segment (3) en forme de tige est poussé sur le premier corps d'insertion allongé (6), tandis que le premier corps d'insertion allongé (6) est maintenu fixe dans la direction axiale longitudinale et/ou, pour insérer le deuxième corps d'insertion allongé (7) dans le segment (3) en forme de tige, le segment (3) en forme de tige est poussé sur le deuxième corps d'insertion allongé (7) tandis que le deuxième corps d'insertion allongé (7) est maintenu fixe dans la direction axiale longitudinale ou
c) pour insérer le premier corps d'insertion allongé (6) dans le segment (3) en forme de tige, le segment (3) en forme de tige et le premier corps d'insertion allongé (6) sont respectivement déplacés l'un vers l'autre et/ou pour insérer le deuxième corps d'insertion allongé (7) dans le segment (3) en forme de tige, le segment (3) en forme de tige et le deuxième corps d'insertion allongé (7) sont respectivement déplacés l'un vers l'autre.

3. Procédé selon la revendication 1 ou la revendication 2, **caractérisé en ce que** le premier corps d'insertion allongé (6) et le deuxième corps d'insertion allongé (7) sont insérés simultanément dans le segment (3) en forme de tige ou **en ce que** les corps d'insertion allongés (6, 7) sont introduits de manière séquentielle dans le segment (3) en forme de tige ; en particulier, le segment (3) en forme de tige est déplacé axialement dans le sens longitudinal après l'insertion du premier corps d'insertion allongé (6) et avant l'insertion du deuxième corps d'insertion allongé (7), en particulier en direction du premier côté frontal (4) et/ou en particulier d'au moins la longueur du deuxième corps d'insertion allongé (7).

4. Procédé selon l'une des revendications 1 à 3, **caractérisé en ce que** le premier corps d'insertion allongé (6) et/ou le deuxième corps d'insertion allongé (7) sont fabriqués dans un matériau plus dur, notamment en métal, que le segment (3) en forme de tige.

5. Procédé selon l'une des revendications 1 à 4, **caractérisé en ce que** le segment (3) en forme de tige est coupé, après l'insertion des corps d'insertion allongés (6, 7), au milieu entre les côtés avant (8) des corps d'insertion allongés (6, 7).

6. Procédé selon l'une quelconque des revendications 1 à 5, **caractérisé en ce que** le premier corps d'insertion allongé (6) et le deuxième corps d'insertion allongé (7) sont chacun coupés à une longueur sensiblement égale avant que les corps d'insertion allongés (6, 7) ne soient insérés dans le segment (3) en forme de tige.

7. Procédé selon l'une quelconque des revendications 1 à 6, **caractérisé en ce que** le premier corps d'insertion allongé (6) et/ou le deuxième corps d'insertion allongé (7) présentent une forme de section transversale (110, 112, 114, 116) sensiblement constante le long de leurs directions longitudinales, la forme de section transversale (110, 112, 114, 116) étant notamment en forme de X ou de Y ou en forme d'étoile ou d'anneau.

8. Procédé selon l'une quelconque des revendications 1 à 7, **caractérisé en ce que** la forme de la section transversale (110, 112, 114, 116) du premier corps d'insertion allongé (6) et/ou la forme de la section transversale (110, 112, 114, 116) du deuxième corps d'insertion allongé (7) sont exemptes de cavités.

9. Procédé selon l'une des revendications 1 à 8, **caractérisé en ce que** les corps d'insertion allongés (6, 7) présentent chacun un côté avant (8) et un côté arrière (9), les corps d'insertion (6, 7) étant alignés avant l'insertion de telle sorte que les côtés avant (8) soient chacun alignés en direction du segment (3) en forme de tige ; en particulier, le côté avant (8) du premier corps d'insertion (6) allongé et/ou le côté avant (8) du deuxième corps d'insertion (7) allongé sont usinés, en particulier taillés, avant que les corps d'insertion (6, 7) allongés soient insérés dans le segment (3) en forme de tige ; en particulier, le côté arrière (9) du premier corps d'insertion allongé (6) et/ou le côté arrière (9) du deuxième corps d'insertion allongé (7) sont usinés, en particulier rectifiés, avant que les corps d'insertion allongés (6, 7) soient insérés dans le segment (3) en forme de tige ; en particulier, après l'insertion du premier corps d'insertion allongé (6), le côté arrière (9) du premier corps d'insertion allongé (6) et le premier côté frontal (4) du segment (3) en forme de tige sont affleurants et/ou, après l'insertion du deuxième corps d'insertion allongé (7), le côté arrière (9) du deuxième corps d'insertion allongé (7) et le deuxième côté frontal (5) du segment (3) en forme de tige sont affleurants.

10. Dispositif (1) de fabrication de produits (102, 104) en forme de tiges de l'industrie de transformation du tabac, à savoir de segments pour des produits *Heat-not-Burn* ("chaleur sans combustion") ou de segments de filtre, en particulier pour la mise en oeuvre d'un procédé selon l'une des revendications 1 à 9, comprenant un agencement de transport (2) présentant des augets de réception (12) pour des segments (3) en forme de tige en vue du transport transversal axial de segments (3) en forme de tige dans les augets de réception (12) le long d'un chemin de transport (120) ; dans un plan de transport (150) des segments (3) en forme de tige situé à côté du chemin de transport (120), sont prévues une première alimentation (130) pour le transport d'un premier corps d'insertion (6) allongé et une deuxième alimentation (140) pour le transport d'un deuxième corps d'insertion (7) allongé, débouchant dans les augets de réception (12) ; un premier dispositif de poussée (42) mobile ou déplaçable le long des augets de réception (12) pour insérer le premier corps d'insertion (6) allongé dans un premier côté frontal (4) des segments (3) en forme de tige transportés dans les augets de réception (12) et un deuxième dispositif de poussée (72) mobile ou déplaçable le long des augets de réception (12) pour insérer le deuxième corps d'insertion (7) allongé dans un deuxième côté frontal (5) des segments (3) en forme de tige transportés dans les augets de réception (12) sont prévus ; la première alimentation (130) présente un premier dispositif (84) de traitement de côté avant, au moyen duquel un côté avant (8) du premier corps d'insertion (6) allongé est apte à être usiné ou est usiné et/ou la deuxième alimentation (140) présente un deuxième dispositif (84) de traitement de côté avant, au moyen duquel un côté avant (8) du deuxième corps d'insertion (7) allongé est apte à être usiné ou est usiné.

11. Dispositif (1) selon la revendication 10, **caractérisé en ce que** le premier dispositif de poussée (42) est conçu sous la forme d'un poussoir ou sous la forme d'un plateau oscillant et/ou **en ce que** le deuxième dispositif de poussée (72) est conçu sous la forme d'un poussoir ou sous la forme d'un plateau oscillant.

12. Dispositif (1) selon la revendication 10 ou la revendication 11, **caractérisé en ce que** la première alimentation (130) débouche dans une première section d'alimentation (14) des augets de réception (12) et la deuxième alimentation (140) débouche dans une deuxième section d'alimentation (16) des augets de réception (12), la première section d'alimentation (14) et la deuxième section d'alimentation (16) étant notamment disposées à des extrémités différentes des augets de réception (12), l'agencement de transport (2) comprenant notamment un tambour de transport (10, 20, 30, 35, 40, 50, 60, 70) présentant les augets de réception (12) ou plusieurs tambours de transport (10, 20, 30, 35, 40, 50, 60, 70) présentant les augets de réception (12).

13. Dispositif (1) selon l'une des revendications 10 à 12, **caractérisé en ce que** le premier dispositif de poussée (42) et le deuxième dispositif de poussée (72) sont agencés l'un après l'autre le long du chemin de transport (120) dans la direction de transport (160) des segments (3) en forme de tiges, la première alimentation (130) débouchant dans les augets de réception (12) avant ou près du premier dispositif de poussée (42) et la deuxième alimentation (140) débouchant dans les augets de réception (12) avant ou près du deuxième dispositif de poussée (72), le premier dispositif de poussée (42) étant notamment agencé sur un premier tambour de transport (40) de l'agencement de transport (2) et/ou le deuxième dispositif de poussée (72) étant agencé sur un deuxième tambour de transport (70) de l'agencement de transport (2) et/ou, notamment sur le chemin de transport (120) dans la direction de transport (160) des segments en forme de tige (3), un troisième dispositif de poussée (52) est disposé entre le premier dispositif de poussée (42) et le deuxième dispositif de poussée (72) pour le déplacement dans l'axe longitudinal des segments en forme de tige (3) disposés dans les augets de réception (12).

14. Dispositif (1) selon l'une des revendications 10 à 13, **caractérisé en ce qu'**un dispositif (100) de coupe de segments est disposé sur le chemin de transport (120) pour couper, en particulier au milieu, les segments en forme de tige (3) disposés dans les augets de réception (12), le dispositif (100) de coupe de segments étant en particulier agencé dans la direction de transport (160) des segments en forme de tige (3) après les dispositifs de poussée (42, 52, 72), la première alimentation (130) présentant en particulier un premier dispositif (94) de coupe de corps d'insertion pour couper le premier corps d'insertion (6) allongé et/ou **en ce que** la deuxième alimentation (140) présente un deuxième dispositif (95) de coupe de corps d'insertion pour couper le deuxième corps d'insertion (7) allongé, la première alimentation (130) présentant en particulier un premier dispositif (84) de traitement de côté avant, au moyen duquel un côté avant (8) du premier corps d'insertion (6) allongé est apte à être taillé ou est taillé et/ou **en ce que** la deuxième alimentation (140) présentant un deuxième dispositif (84) de traitement de côté avant au moyen duquel un côté avant (8) du deuxième corps d'insertion (7) allongé est apte à être taillé ou est taillé, la première alimentation (130) présentant notamment un premier dispositif (86) de traitement de côté arrière, au moyen duquel un côté arrière (9) du premier corps d'insertion (6) allongé est apte à être traité, en particulier rectifié, ou est traité, en particulier poncé, et/ou **en ce que** la deuxième alimentation (140) présente un deuxième dispositif (87) de traitement de côté arrière au moyen duquel un côté arrière (9) du deuxième corps d'insertion (7) allongé est apte à être traité, en particulier rectifié, ou est traité, en particulier poncé.

15. Machine de l'industrie de transformation du tabac pour la fabrication de produits (102, 104) en forme de tiges de l'industrie de transformation du tabac, comprenant un dispositif (1) selon l'une des revendications 10 à 14.
